# EUROPÄISCHE PATENTANMELDUNG

(11) **EP 4 613 937 A1**
(43) Veröffentlichungstag der Anmeldung: **10.09.2025**
(21) Anmeldenummer: 24161975.8
(22) Anmeldetag: 07.03.2024
(51) Int. Cl.: E02D 5/68, E02D 5/18, E02D 17/13, E02F 3/47

(54) **VERFAHREN ZUM PUTZEN EINER ABSCHALBOHLE UND BAUMASCHINE MIT EINER VORRICHTUNG ZUM PUTZEN EINER ABSCHALBOHLE**

(71) Anmelder: BAUER Maschinen GmbH, 86529 Schrobenhausen (DE)
(72) Erfinder: Schuell, Andreas, 85302 Gerolsbach (DE); Hugl, Andreas, 86666 Burgheim (DE); Pfeiffer, David, 86529 Schrobenhausen (DE)
(74) Vertreter: Wunderlich & Heim Patentanwälte PartG mbB

(57) **Zusammenfassung**

Verfahren zum Putzen einer Abschalbohle (60), welche zum Bilden einer Schlitzwand im Boden eingesetzt ist, mittels einer Baumaschine (10), an der ein Putzwerkzeug (90) mittels eines Seiles (24; 44) und einer Seilwinde (21; 22) anhebbar und absenkbar angeordnet ist, wobei beim Absenken durch das Putzwerkzeug (90) an der Abschalbohle (60) anhaftender Überbeton abgestreift und entfernt wird, mit den Schritten:

a) Absenken des Putzwerkzeugs (90) über das Seil (24; 44) entlang der Abschalbohle (60),

b) Erfassen des Vorhandenseins von nicht durch das Putzwerkzeug (90) entferntem Überbeton an der Abschalbohle (60) manuell durch einen Bediener oder automatisch durch eine Steuereinrichtung,

c) Stoppen der Seilwinde (21; 22) zum Anhalten des Putzwerkzeugs (90) an einer Stoppposition entlang der Abschalbohle (60), wenn beim Absenken das Vorhandensein von Überbeton festgestellt wird,

d) Durchführen eines Automatik-Putzzyklus mittels einer/der Steuereinrichtung, wobei das Putzwerkzeug (90) von der Stoppposition automatisch um eine vorgegebene Strecke angehoben und anschließend wieder entlang der Abschalbohle (60) abgesenkt wird.

## Beschreibung

Die Erfindung betrifft ein Verfahren zum Putzen einer Abschalbohle und eine Baumaschine mit einer Vorrichtung zum Putzen einer Abschalbohle, wobei die Abschalbohle zum Bilden einer Schlitzwand im Boden eingesetzt ist, mit einem Putzwerkzeug, das mittels eines Tragseiles und einer Seilwinde anhebbar und absenkbar an einer/der Baumaschine angeordnet ist, wobei beim Absenken durch das Putzwerkzeug an der Abschalbohle anhaftender Überbeton abgestreift und entfernt wird, wodurch ein Lösen der Abschalbohle von der Schlitzwand ermöglicht wird, gemäß dem Anspruch 1.

Die Erfindung betrifft weiter eine Baumaschine mit einer Vorrichtung zum Putzen einer Abschalbohle, welche zum Bilden einer Schlitzwand im Boden eingesetzt ist, mittels eines Putzwerkzeugs, das über ein Tragseil und eine Seilwinde anhebbar und absenkbar an der Baumaschine angebracht oder anbringbar ist, gemäß dem Anspruch 14.

Bei der Erstellung einer Schlitzwand im Boden, insbesondere mit einem Schlitzwandgreifer, wird der Schlitzraum in einer zeitlichen Abfolge Lamelle um Lamelle ausgehoben und die nebeneinander liegenden Lamellen werden erstellt, indem der Aushubraum mit einer aushärtbaren Masse, insbesondere einer Mörtel- oder Betonmasse, abschnittsweise verfüllt wird. Die Masse kann in einem ersten Schlitz schon zu einem ersten Schlitzwandsegment oder einer ersten Schlitzwandlamelle aushärten oder ausgehärtet sein, während ein angrenzender Schlitz noch bearbeitet wird.

Für einen exakten Stoß oder eine exakte Kontaktfuge zwischen den angrenzenden Lamellen kann eine sogenannte Abschalbohle zum Einsatz kommen. Die Abschalbohle weist die Breite der Lamellen auf und erstreckt sich in der Regel über die gesamte Lamellen- bzw. Schlitztiefe, also vom Schlitzgrund bis zur Bodenoberfläche. Die Abschalbohle soll möglichst dicht an den gegenüberliegenden Seitenwänden des Aushubschlitzes anliegen, um einen Übertritt von aushärtbarer Masse von dem zuvor erstellten ersten Aushubschlitz in den noch zu bearbeitenden, angrenzenden Aushubschlitz zu verhindern.

Die Abschalbohle wird dabei zunächst in den ersten Aushubschlitz eingesetzt, bevor die aushärtbare Masse in den Aushubschlitz gefüllt wird. Ist die aushärtbare Masse ausgehärtet, wird der angrenzende Schlitz neben der Abschalbohle ausgehoben und im Anschluss die Abschalbohle wieder gezogen.

Konkret wird die Abschalbohle eingesetzt, sobald eine Lamelle ausgehoben ist (üblicherweise in Form von drei Schlitzen). In der Abschalbohle können auch ein oder mehrere Dichtelemente aus Gummi gehaltert sein, welche von der aushärtbaren Masse teilweise umschlossen werden. Während des Einfüllens der aushärtbaren Masse, auch Betonieren genannt, stützt sich die Abschalbohle rückseitig am Erdreich ab. Nach dem Betonieren wird auf der anderen Seite der Abschalbohle das Erdreich ausgehoben (häufig wieder in drei Arbeitsschritten), die Bohle gesäubert, gezogen und am anderen Ende des Schlitzes mit neuen Dichtelementen wieder eingesetzt. Dann wird die nächste Lamelle erstellt, wobei die bisher noch freien Bereiche der Dichtelemente nun von der aushärtbaren Masse umschlossen werden und so eine dichte Verbindung zwischen der ersten und der zweiten Lamelle sicherstellen.

Die Abschalbohle kann auch als eine Führung für den Schlitzwandgreifer dienen, so dass dieser beim Ausheben des angrenzenden Schlitzes exakt entlang einer Führungsfläche der Abschalbohle und damit parallel zum ersten Schlitz geführt werden kann. Es kann so eine definierte, dichte Stoßfuge zwischen den angrenzenden Schlitzwandsegmenten bzw. - lamellen ausgebildet werden.

In der Praxis kann die in den ersten Schlitz eingesetzte Abschalbohle häufig keine vollständig dichte Anlage zu den Seitenwänden des Aushubschlitzes im Boden bilden, so dass eine gewisse Menge an aushärtbarer Masse vom ersten Schlitz seitlich an der Abschalbohle vorbei hindurchtreten kann und dann an der Führungsfläche der Abschalbohle aushärtet. Diese an der der ausgehärteten Betonierung abgewandten Seite anhaftende Masse wird als Überbeton bezeichnet. Der Überbeton kann die Führungseigenschaft beeinträchtigen, das Ziehen der Abschalbohle erschweren und/oder eine Wiederverwendung der Abschalbohle behindern.

Es ist bekannt, zumindest vor einem Ziehen der Abschalbohle aus dem Schlitz, diese zu reinigen oder zu putzen, um die erforderliche Zugkraft zu reduzieren oder ein Ziehen überhaupt erst zu ermöglichen, indem ein Putzwerkzeug entlang der Abschalbohle geführt wird und dadurch der Überbeton von der Abschalbohle abgestreift wird.

Im Stand der Technik erfolgt das Entfernen des Überbetons an den Abschalbohlen manuell durch einen Bediener der Baumaschine, indem er das mit der Abschalbohle verbundene Putzwerkzeug am Tragseil hängend, entweder kraftschlüssig oder im Freifallbetrieb, an der Abschalbohle entlang zwangsgeführt absenkt.

Erreicht das Putzwerkzeug eine Zone mit Überbeton, der nicht sofort abgestreift wird, kann dies dazu führen, dass das Putzwerkzeug seitlich von der Abschalbohle weggedrückt wird. Dies kann der Bediener manuell, genauer visuell erkennen, da das oder die Seil(e) der Hauptwinde(n), an denen das Putzwerkzeug aufgehängt ist, im Sichtfeld des Bedieners ebenfalls zur Seite ausgelenkt wird bzw. werden.

Handelt es sich um eine größere Ansammlung von anhaftendem Überbeton, kann dies auch dadurch manuell, genauer visuell erkannt werden, dass das Putzwerkzeug auf dem Überbeton aufsteht und nicht mehr weiter abgesenkt werden kann, wodurch sich Schlappseil an dem bzw. den Seil(en) der Hauptwinde(n) im Sichtfeld des Bedieners bildet. Erkennt der Bediener diesen Zustand, kann er zunächst versuchen, den Überbeton zu lösen, indem er das Putzwerkzeug ein Stück weit anhebt und dann am Tragseil hängend kraftschlüssig erneut auf den Überbeton absenkt.

Reicht der Impuls im kraftschlüssigen Betrieb nicht aus, um den Überbeton zu lösen, kann der Bediener das Absenken auch im Freifallbetrieb durchführen. Hierbei können deutlich höhere Absenkgeschwindigkeiten des Putzwerkzeugs und somit eine deutlich höhere Schlagenergie zum Lösen des Überbetons erreicht werden. Dabei besteht allerdings die Gefahr, dass durch die erhöhte Schlagenergie der Überbeton schlagartig gelöst wird und das Putzwerkzeug nach unten durchfällt. In diesem Fall muss der Bediener umgehend die Freifallbremsen betätigen, um das Putzwerkzeug wieder abzufangen.

Dies erfordert zum einen eine schnelle Reaktionszeit und zum anderen ein gefühlvolles Abbremsen des Tragseils, da es sonst zu einem heftigen Ruck durch die gesamte Baumaschine und zu erhöhten Belastungen derselben kommen kann. Die bekannte Prozedur des Putzens einer Abschalbohle erfordert einen sehr erfahrenen Bediener, ist anstrengend und kann zu erhöhten Belastungen der Baumaschine führen, was deren Lebensdauer verringern kann.

Der Erfindung liegt die **Aufgabe** zugrunde, ein Verfahren zum Putzen einer Abschalbohle und eine Baumaschine mit einer Vorrichtung zum Putzen einer Abschalbohle anzugeben, mit welchen der Prozess des Abstreifens und Entfernens von an der Abschalbohle anhaftendem Überbeton einfacher, effizienter und maschinenschonender ausgeführt werden kann.

Die Aufgabe wird zum einen durch ein Verfahren mit den Merkmalen des Anspruchs 1 und zum anderen durch eine Baumaschine mit den Merkmalen des Anspruchs 14 gelöst. Bevorzugte Ausführungsformen der Erfindung sind in den jeweiligen abhängigen Ansprüchen angegeben.

Das erfindungsgemäße Verfahren zum Putzen einer Abschalbohle, welche zum Bilden einer Schlitzwand im Boden eingesetzt ist, mittels einer Baumaschine, an der ein Putzwerkzeug mittels eines Seiles und einer Seilwinde anhebbar und absenkbar angeordnet ist, wobei beim Absenken durch das Putzwerkzeug an der Abschalbohle anhaftender Überbeton abgestreift und entfernt wird, ist durch die folgenden Schritte gekennzeichnet:
a) Absenken des Putzwerkzeugs über das Seil entlang der Abschalbohle,
b) Erfassen des Vorhandenseins von nicht durch das Putzwerkzeug entferntem Überbeton an der Abschalbohle, vorzugsweise durch Erfassen einer seitlichen Auslenkung des Seils oder von Schlappseilbildung des Seils und/oder einer Zugkraftänderung an dem Seil beim Absenken des Putzwerkzeugs, manuell durch einen Bediener oder automatisch durch eine Steuereinrichtung bzw. durch eine mit der Steuereinrichtung gekoppelte Messeinrichtung,
c) Stoppen der Seilwinde zum Anhalten des Putzwerkzeugs an einer Stoppposition entlang der Abschalbohle, wenn beim Absenken das Vorhandensein von Überbeton festgestellt wird,
d) Durchführen eines Automatik-Putzzyklus, mittels einer/der Steuereinrichtung, wobei das Putzwerkzeug von der Stoppposition automatisch um eine vorgegebene Strecke angehoben und anschließend wieder entlang der Abschalbohle abgesenkt wird (der Automatik-Putzzyklus kann manuell durch den Bediener oder automatisch durch die Steuereinrichtung gestartet werden), und
e) fakultativ Wiederholen des Automatik-Putzzyklus - wiederum manuell oder automatisch und vorzugsweise mit einer vorgegebenen Häufigkeit, wenn das Vorhandensein von Überbeton an der Stoppposition weiterhin festgestellt wird (und zwar manuell durch den Bediener oder automatisch durch die Steuereinrichtung). Auch das Wiederholen des Automatik-Putzzyklus kann manuell durch den Bediener oder automatisch durch die Steuereinrichtung gestartet werden.

Ein Grundgedanke der Erfindung besteht darin, eine Steuereinrichtung vorzusehen, durch welche der komplexe Prozess des Abstreifens von an der Abschalbohle hartnäckig anhaftendem Überbeton in einem automatischen Putzzyklus ausgeführt wird. Der Automatik-Putzzyklus stellt quasi einen "maschinellen Assistenten" dar, der es ermöglicht, den Überbeton an den Abschalbohlen vollautomatisch bzw. teilautomatisch in einem reproduzierbar kontrollierten und effizienten Prozessablauf zu entfernen.

Im Zuge des erfindungsgemäßen Verfahrens wird an einer Abschalbohle anhaftender Überbeton dadurch abgestreift und entfernt, dass zunächst im Schritt a) das an sich in der grundlegenden Ausgestaltung und funktionalen Interaktion mit der Abschalbohle, wie zuvor beschrieben, bekannte Putzwerkzeug mit der Abschalbohle in Eingriff gebracht und an der Bohle entlang abgesenkt wird. Dieser Vorgang kann entweder automatisch durch die Steuereinrichtung der Baumaschine oder manuell durch den Bediener gesteuert erfolgen. Nicht stark anhaftender Überbeton oder andere einfache Verschmutzungen werden dabei ohne besonderen Widerstand abgelöst und entfernt.

Erreicht das Putzwerkzeug während der Bewegung entlang der Abschalbohle nach unten eine Zone mit fest anhaftendem Überbeton, der nicht unmittelbar durch das Putzwerkzeug entfernt werden kann, wird das im Schritt b) festgestellt, und zwar mittelbar manuell, genauer visuell durch den Bediener oder durch eine geeignete Messeinrichtung, mit der beispielsweise eine Zugkraft an dem Tragseil beim Absenken erfasst wird und/oder indem eine seitliche Auslenkung des Seils oder Schlappseilbildung des Seils festgestellt wird, was indiziell auf das Vorhandensein von Überbeton an der Abschalbohle schließen lässt.

Für die Erfassung des Überbetons gibt es demnach verschiedene Varianten, und zwar eine "manuelle", genauer visuelle Erkennung durch den Bediener, ggf. unterstützt durch Messeinrichtungen an der Baumaschine, deren Erfassungsgrößen über die Steuereinrichtung an den Bediener kommuniziert werden können, oder durch eine automatische Erfassung relevanter Parameter durch die Steuervorrichtung der Baumaschine.

Die manuelle Erkennung des Überbetons durch den Bediener kann beispielsweise visuell anhand des Verlaufs des Seils im Sichtfeld erfolgen, wenn das Putzwerkzeug durch den Überbeton seitlich von der Abschalbohle weggedrückt wird, mit der Folge, dass sich das Seil oder die Seile der Hauptwinde(n), an denen das Putzwerkzeug aufgehängt ist, seitlich ausgelenkt werden und sich im Sichtfeld des Bedieners ebenfalls zur Seite bewegen.

Die manuelle Erkennung des Überbetons durch den Bediener kann beispielsweise visuell auch anhand von Schlappseilbildung an den Seilen erfolgen. Sobald das Putzwerkzeug nämlich bei der Abwärtsbewegung entlang der Abschalbohle auf Überbeton aufsteht und das Seil weiter abgewickelt wird, steht das Seil nicht mehr unter ausreichender Spannung und es kommt zu Schlappseilbildung an dem Seil. Diese Schlappseilbildung kann durch den Bediener visuell erkannt werden.

Die Erfassung des Überbetons kann aber auch automatisch durch die Steuereinrichtung der Baumaschine erfolgen und dem Bediener signalisiert oder direkt für automatische Steuermaßnahmen an der Baumaschine genutzt werden.

Beispielsweise kann auch hierbei die Erfassung von Überbeton durch die Überwachung und Erfassung des Verlaufs des Seils erfolgen, wenn das Putzwerkzeug durch den Überbeton seitlich von der Abschalbohle weggedrückt wird. Die resultierende Auslenkung und Seitwärtsbewegung des Seils oder die Schlappseilbildung des Seils kann über einen geeigneten Sensor erfasst und als Indiz für das Vorhandensein von Überbeton durch die Steuereinrichtung ausgewertet werden.

Die Erfassung von Überbeton kann auch durch die Überwachung und Erfassung der Zugkraft an dem Seil des Putzwerkzeugs durch die Steuereinrichtung mittels einer damit gekoppelten Messeinrichtung erfolgen, wenn beim Absenken des Putzwerkzeugs eine Zugkraftänderung auftritt und eine Mindest-Zugkraft an dem Seil unterschritten wird.

Das Vorhandensein von Überbeton kann durch die Steuereinrichtung aber auch automatisch dadurch erfasst werden, dass Schlappseilbildung, beispielsweise durch eine Seilkraftmessung an der/den Hauptwinde(n), festgestellt wird, wenn das Putzwerkzeug beginnt, auf Überbeton aufzustehen, aber das Seil weiter abgespult wird und sich dadurch eine Änderung der Seilkraft ergibt.

Das Vorhandensein von Überbeton kann durch die Steuereinrichtung beispielsweise dadurch indirekt automatisch erfasst werden, dass eine Seitwärtsneigung oder seitliche Auslenkung des Seils des Putzwerkzeugs über einen Sensor oder einen Bildaufnehmer, der das Seil erfasst und dessen Signal bzw. Bilddaten mittels Bilderkennungstechniken ausgewertet werden, erfasst wird, wenn das Putzwerkzeug durch Überbeton seitlich von der Bohle weggedrückt wird.

Die Erfassung über die Seilzugkraft ermöglicht in der Regel nur eine Erkennung von Überbeton, wenn der Überbeton so groß bzw. tragfest ist, dass das Putzwerkzeug darauf aufsteht. Es gibt aber auch Formen von Überbeton, die so gestaltet sind, dass die Zähne des Greifers bzw. Putzwerkzeugs daran vorbeirutschen, ohne den Überbeton zu lösen. In diesem Fall neigt sich der Greifer bzw. das Putzwerkzeug seitlich, was man über die seitliche Auslenkung des Seils bzw. der Seile erkennen kann. Würde man das Putzwerkzeug weiter absenken, würde als nächstes die seitliche Führung auf den Überbeton treffen. Diese kann sich dann an dem Überbeton festsetzen. In der Praxis können in so einer Situation das Putzwerkzeug aus dem Schlitz gehoben und die Zähne an dem Putzwerkzeug, beispielsweise der Greiferschaufel, demontiert und gedreht wieder montiert werden, so dass die Zahnspitzen näher an der Abschalbohle sind. Vor diesem Hintergrund ist die Erfassung der Auslenkung des Seils bzw. Seile der Erfassung der Seilkraft vorzuziehen, wobei die Erfindung beide Varianten als Alternativen sowie eine kombinierte Auswertung beider Parameter umfasst.

Das Absenken des Putzwerkzeugs wird bei Erkennung von Überbeton im Schritt c) durch Ansteuerung der entsprechenden Seilwinde durch die Steuereinrichtung entweder automatisch oder alternativ durch den Bediener manuell gestoppt. Das Vorhandensein von Überbeton kann beispielsweise festgestellt werden, wenn eine Zugkraftänderung auftritt und dabei eine Mindest-Zugkraft an dem Seil unterschritten wird und/oder eine zulässige seitliche Auslenkung des Seils überschritten wird und/oder Schlappseilbildung des Seils festgestellt wird. Die Stoppposition des Putzwerkzeugs wird vorzugsweise automatisch erfasst und als Position des Überbetons in der Steuereinrichtung gespeichert.

Die anschließende Durchführung des vordefinierten Automatik-Putzzyklus mittels der Steuereinrichtung, bei dem das Putzwerkzeug von der Stoppposition automatisch um eine vorgegebene Strecke angehoben und anschließend wieder entlang der Abschalbohle abgesenkt werden kann und bei der der Automatik-Putzzyklus, vorzugsweise mit einer vorgegebenen Häufigkeit, wiederholt werden kann, wenn das Vorhandensein von Überbeton an der Stoppposition weiterhin festgestellt wird und damit das Putzwerkzeug die zuvor gespeicherte Stoppposition nicht passiert hat, kann durch den Bediener manuell ausgelöst oder durch die Steuereinrichtung automatisch gestartet und ausgeführt werden.

Vorzugsweise wird in dem Automatik-Putzzyklus das Putzwerkzeug über das Seil kraftschlüssig oder im Freifall abgesenkt. Die Art der Absenkung bestimmt über die Größe des Impulses bzw. der Schlagenergie zum Ablösen des Überbetons, wobei der Freifall einen größeren Impuls liefert als das kraftschlüssige Absenken. Das kraftschlüssige Absenken verringert demgegenüber allerdings die Dynamik und die damit einhergehenden Belastungen auf die Baumaschine.

Vorzugsweise umfasst der Automatik-Putzzyklus eine Funktion, dass beim Absenken des Putzwerkzeugs über das Seil kraftschlüssig oder im Freifall die dem Seil zugeordnete Seilwinde automatisch abgebremst wird, vorzugsweise in einer vorbestimmten Distanz von, genauer nach der zuvor gespeicherten Stoppposition entlang der Abschalbohle oder nach einer vorbestimmten Zeitspanne, wenn festgestellt wird, dass das Putzwerkzeug die Stoppposition passiert hat, ohne dass das Vorhandensein von Überbeton weiterhin festgestellt wurde. Dabei kann das Abbremsen der Seilwinde mit einem vorab definierten Verzögerungsprofil erfolgen. Das Absenken im Freifall oder auch das kraftschlüssige Absenken stellt im Stand der Technik eine besonders hohe Anforderung an den Bediener, weil das Ereignis, dass der Überbeton gelöst wurde, nicht sofort durch den Bediener festgestellt und der danach notwendige Bremseingriff erst mit einer Reaktionsverzögerung des Bedieners ausgelöst werden kann. In dieser Zeit kann das Putzwerkzeug aber beim Absenken im Freifall bereits eine erhebliche Fallstrecke zurücklegen bzw. eine hohe Fallgeschwindigkeit erreichen und u. U. am Boden aufschlagen. Auch die Betätigung der Freifallbremse und die Dosierung der Bremskraft erfordert erhebliche Erfahrung, um starke Erschütterungen der Baumaschine zu vermeiden. Insgesamt erfordert der gesamte Prozessablauf zum Ablösen des Überbetons eine erhebliche Aufmerksamkeit von dem Bediener, was mit einer hohen physischen Belastung einhergeht und die Fehlerwahrscheinlichkeit erhöht. Auch die Reproduzierbarkeit des Prozesses und die Einhaltung bestimmter Beschränkungen ist stark eingeschränkt, da sie im Wesentlichen von der Erfahrung und dem Können des Bedieners abhängen.

Vorzugsweise wird erfindungsgemäß bei der Wiederholung des Automatik-Putzzyklus, d. h. wenn das Vorhandensein von Überbeton an der Stoppposition weiterhin festgestellt wird, das Putzwerkzeug um eine vorgegebene Strecke angehoben, die größer ist als die Anhebestrecke bei einer der Wiederholung vorausgegangenen Ausführung des Automatik-Putzzyklus, oder das Putzwerkzeug wird mit einer Geschwindigkeit abgesenkt, die höher ist als die Absenkgeschwindigkeit bei einer der Wiederholung vorausgegangenen Ausführung des Schritts d). Die Fallhöhe und/oder die Absenkgeschwindigkeit kann schrittweise bei jeder Wiederholung um definierte Beträge erhöht werden. In einer Variante kann bei der ersten oder einer späteren Wiederholung des Automatik-Putzzyklus das Putzwerkzeug auch stets im Freifall abgesenkt werden.

Diese abgestufte automatische Erhöhung des durch das Putzwerkzeug auf den Überbeton an einer Stelle ausgeübten Ablöseimpulses reduziert die Belastung auf die Baumaschine, da nur die zum Lösen effektiv erforderliche Energie eingesetzt wird.

Vorzugsweise wird der Automatik-Putzzyklus, sofern erforderlich, automatisch mit einer vorgegebenen Häufigkeit wiederholt, bis die Steuereinrichtung oder der Bediener anhand der oben beschriebenen Kriterien für die gespeicherte Position (Stoppposition) keinen Überbeton mehr erkennt und das Putzwerkzeug diese passiert oder der Bediener den Prozess manuell stoppt.

Erfindungsgemäß kann/können das Durchführen des Automatik-Putzzyklus nach dem Stoppen der Seilwinde und/oder das fakultative Wiederholen des Automatik-Putzzyklus, sofern erforderlich, wenn nämlich das Vorhandensein von Überbeton an der Stoppposition weiterhin festgestellt wird, jeweils manuell durch den Bediener oder automatisch durch die Steuereinrichtung gestartet werden. Dadurch kann in flexibler Weise und in Abhängigkeit von der Situation vor Ort entweder ein teilautomatischer oder ein vollautomatischer Betrieb zum Reinigen der Abschalbohlen ermöglicht werden.

Die Erfindung betrifft sodann auch eine Baumaschine mit einer Vorrichtung zum Putzen einer Abschalbohle, welche zum Bilden einer Schlitzwand im Boden eingesetzt ist, mittels eines Putzwerkzeugs, das über ein Seil und eine Seilwinde anhebbar und absenkbar an der Baumaschine angebracht oder anbringbar ist, wobei die Vorrichtung zum Putzen eine Steuereinrichtung umfasst, die mit einer Einrichtung zum Erfassen des Vorhandenseins von Überbeton, vorzugsweise mit einer Messeinrichtung zum direkten/indirekten Erfassen einer Zugkraft an dem Seil und/oder mit einer Messeinrichtung zum Erfassen einer seitlichen Auslenkung des Seils und/oder mit einer Messeinrichtung zum Erfassen von Schlappseil, und mit der Seilwinde gekoppelt ist und die zum Ausführen des erfindungsgemäßen Verfahrens ausgestaltet ist.

Vorzugsweise ist das bei dem Verfahren bzw. der Baumaschine verwendete Putzwerkzeug entweder ein an dem Seil aufgehängter Schlitzwandgreifer oder ein an dem Seil aufgehängtes Abstreifelement oder ein mit einem an dem Seil aufgehängten Schlitzwandgreifer gekoppeltes Abstreifelement, der/das zum mechanischen Abstreifen des an der Abschalbohle anhaftenden Überbetons ausgestaltet ist, und das Putzwerkzeug wird vorzugsweise bei der Bewegung entlang der Abschalbohle formschlüssig an der Abschalbohle geführt, vorzugsweise durch einen mechanischen Eingriff des Putzwerkzeugs mit der Abschalbohle. Diese Arten des Putzwerkzeugs sind an sich im Stand der Technik bekannt und können ohne Modifizierung für das erfindungsgemäße Verfahren verwendet werden.

Die Erfindung wird nachfolgend anhand von bevorzugten Ausführungsbeispielen weiter beschrieben, welche schematisch in den Zeichnungen dargestellt sind. In den Zeichnungen zeigen:
- Fig. 1: eine perspektivische Ansicht einer Baumaschine, bei der die Erfindung angewandt werden kann;
- Fig. 2a-d: verschiedene Ansichten eines über einen Adapter mit der Abschalbohle verbunden Schlitzwandgreifers als erstes Beispiel eines Putzwerkzeugs;
- Fig. 3a-d: verschiedene Ansichten eines über einen anderen Adapter mit der Abschalbohle verbunden Schlitzwandgreifers als zweites Beispiel eines Putzwerkzeugs;
- Fig. 4a-d: verschiedene Ansichten eines mit der Abschalbohle verbunden Spezialwerkzeugs als drittes Beispiel eines Putzwerkzeugs; und
- Fig. 5a-d: verschiedene Ansichten eines mit der Abschalbohle verbunden anderen Spezialwerkzeugs als viertes Beispiel eines Putzwerkzeugs.

Im Folgenden wird die Erfindung anhand einer beispielhaften Ausführungsform einer Baumaschine 10 mit einem Schlitzwandgreifer 30 gemäß Fig. 1 beschrieben, in der die Erfindung implementiert sein kann. In diesem Zusammenhang werden allerdings auch Komponenten der Baumaschine 10 beschrieben, die bei der beispielhaften Ausführungsform in einer bestimmten Ausgestaltung vorgesehen sind, die aber mit den essentiellen Merkmalen der Erfindung nicht in einem unmittelbaren funktionalen Zusammenhang stehen und die daher zur Realisierung der Erfindung gar nicht bzw. nicht in der spezifischen Ausgestaltung der Ausführungsform notwendig sind.

Die in der Fig. 1 gezeigte Baumaschine 10, in der die Erfindung implementiert sein kann, ist ein Beispiel für einen sogenannten Seilbagger und weist ein mobiles Trägergerät 12 mit einem Raupenfahrwerk als Unterwagen 14 auf. Statt des Raupenfahrwerks kann auch ein anderes Fahrwerk oder ggf. ein Schwimmponton verwendet werden. Auf dem Unterwagen 14 kann drehbar um eine vertikale Drehachse ein Oberwagen 16 mit einer Bedienkabine 17 gelagert sein. Innerhalb der Bedienkabine 17 kann sich eine Steuereinrichtung einschließlich einer Eingabeeinrichtung für einen Maschinenbediener befinden.

An dem Oberwagen 16 kann um eine horizontale Achse schwenkbar ein Auslegerarm 18 angelenkt sein. An einem Kopf 20 des Auslegerarms 18 mit Umlenkrollen kann ein Trag- oder Halteseil 24 und/oder ein Betätigungsseil 44 geführt sein, an dessen bzw. deren Ende ein Schlitzwandgreifer oder Seilgreifer 30 mit einem Greiferrahmen 32 und unteren Greiferschaufeln 34 angehängt ist. Anstelle des Seilgreifers kann auch ein hydraulischer Greifer verwendet werden. Über eine erste Seilwinde 21 am Trägergerät 12 kann das Halteseil 24 zum Heben und Senken des Seilgreifers 30 betätigt werden. Weiterhin kann sich an dem Trägergerät 12 eine zweite Seilwinde 22 für das Betätigungsseil 44 befinden, welches über den Kopf 20 des Auslegerarms 18 ebenfalls zu dem Seilgreifer 30 zum Betätigen der Greiferschaufeln 34 am unteren Ende des Greiferrahmens 32 geführt ist. Alternativ können die Greiferschaufeln 34 auch durch Betätigungszylinder verstellt werden, vorzugsweise durch Hydraulikzylinder. Da bei geschlossenen Schaufeln der Greifer auch am Schließseil gehalten werden kann, wird der Begriff "Seil" im Rahmen der Offenbarung der vorliegenden Erfindung für das Trag- bzw. Halteseil 24 und/oder das Betätigungsseil 44 verwendet, weil der Seilgreifer bzw. das noch zu beschreibende Putzwerkzeug an einem oder an beiden dieser Seile gehalten werden kann. Der Begriff "Seil" im Singular soll daher im Rahmen der vorliegenden Erfindung auch mehrere Seile umfassen.

Die Funktionsweise der erfindungsgemäßen Baumaschine 10 wird nachfolgend in Zusammenhang mit den Figuren 1 und 2b näher erläutert, ist aber für die Zwecke der vorliegenden Erfindung nur insofern relevant, soweit es jeweils um die Funktion des Absenkens und Anhebens des Schlitzwandgreifers oder Seilgreifers 30 bzw. eines an dessen Stelle verwendeten Spezialwerkzeugs als Putzwerkzeug 90 entlang der Abschalbohle 60 zum Abstreifen und Entfernen von Überbeton angeht.

In einem Mittenbereich des Greiferrahmens 32 ist ein Betätigungsschlitten 42 einer Betätigungseinrichtung zum Betätigen der Greiferschaufeln 34 in einer vertikalen Längsrichtung verschiebbar gelagert. Am oberen Ende des Betätigungsschlittens 42 ist das Ende des Halteseils 24 angebracht, so dass der Seilgreifer 30 über den Betätigungsschlitten 42 gehalten ist.

An einem unteren Ende des Betätigungsschlittens 42 ist ein Anlenkmechanismus 46 mit Anlenkstangen 47 angeordnet. Die Anlenkstangen 47 sind einerseits an dem Betätigungsschlitten 42 und andererseits an einer der Greiferschaufeln 34 gelenkig angebunden. Die Greiferschaufeln 34 sind selbst über Schwenklager 35 schwenkbar am unteren Ende des Greiferrahmens 32 gelagert. Durch eine Relativverschiebung des Betätigungsschlittens 42 in Bezug auf den Greiferrahmen 32 können die Greiferschaufeln 34 geöffnet und geschlossen werden. Durch eine Relativverschiebung des Betätigungsschlittens 42 nach oben werden die Anlenkstangen 47 nach oben gezogen, wobei die Greiferschaufeln 34 um ihre Schwenkachsen 35 in ihre Öffnungsposition geschwenkt werden, welche anschaulich in Fig. 2b dargestellt ist.

Unterhalb des Betätigungsschlittens 42 ist eine Flaschenzuganordnung 50 für das Betätigungsseil 44 vorgesehen. Die Flaschenzuganordnung 50 weist mindestens eine obere Rolle 52, welche drehbar an dem Betätigungsschlitten 42 gelagert ist, und mindestens eine untere Rolle 54 auf, welche drehbar an einem unteren Bereich des Greiferrahmens 32 gelagert ist. Die Rollen 52, 54 werden von dem von oben zugeführten Betätigungsseil 44 unter Ausbildung von Umschlingungen oder Zügen umschlungen, wobei das untere Ende 56 des Betätigungsseils 44 fest mit dem Greiferrahmen 32 verbunden ist. Der Betätigungsschlitten 42 ist somit über das Betätigungsseil 44 verstellbar mit dem Greiferrahmen 32 verbunden oder gekoppelt.

Ausgehend von der Öffnungsposition gemäß Fig. 2b wird der Seilgreifer 30 in einen Schlitz abgesenkt, welcher durch zwei schematische Seitenwände 61 des Schlitzes oder eine Leiteinrichtung angedeutet ist. Zum Greifen von Bodenmaterial kann durch Ziehen des Betätigungsseiles 44 nach oben durch die zweite Seilwinde 22 der Betätigungsschlitten 42 durch die Flaschenzuganordnung 50 relativ zum Greiferrahmen 32 nach unten gezogen werden. Dabei drücken die Anlenkstangen 47 die Greiferschaufeln 34 mit einer erhöhten Schließkraft nach unten, wobei die Greiferschaufeln 34 um ihre Schwenklager 35 in die Schließposition gemäß Fig. 1 verschwenkt werden. Bei einem Einsatz in einem Schlitz im Boden kann dabei mit einer gegenüber der Zugkraft am Betätigungsseil 44 erhöhten Schließkraft Bodenmaterial gegriffen und zwischen den Greiferschaufeln 34 eingeschlossen werden.

Nach einem Ziehen des Seilgreifers 30 aus dem Schlitz im Boden und nach einem Bewegen zu einer Entleerposition kann die Zugkraft an dem Betätigungsseil 44 reduziert werden. Auf diese Weise verschiebt sich der Greiferrahmen 32 aufgrund seiner Gewichtskraft relativ zum Betätigungsschlitten 42 nach unten, so dass über die Anlenkstangen 47 die Greiferschaufeln 34 in ihre Öffnungsposition zurückgeschwenkt werden, wie in Fig. 2b dargestellt ist.

Bei gefüllten Greiferschaufeln 34 wird der Oberwagen 16 aus der in Fig. 1 dargestellten Position um die Hochachse zu einer Entleerposition verschwenkt und kann dann wieder zur Position gemäß Fig. 1 zurückgeschwenkt werden.

Von dort wird der Seilgreifer 30 in den Boden in einen Schlitz abgesenkt, um bei geöffneten Greiferschaufeln 34 neues Bodenmaterial aufzunehmen. Es erfolgt dann ein Rückziehen mit geschlossenen Greiferschaufeln 34 zur Position nach Fig. 1 und ein weiterer Entleervorgang.

Diese beschriebene Anordnung ist nur beispielhaft. Grundsätzlich können auch andere Flaschenzuganordnungen mit unterschiedlichen Seilanlenkungen und einem unterschiedlichen Anlenkmechanismus oder eine hydraulische Betätigung gewählt werden, welche eine vergleichbare Greiferschaufelbetätigung ermöglichen. Für die Zwecke des erfindungsgemäßen Verfahrens zum Entfernen von Überbeton ist allerdings lediglich das Anheben und Absenken des Seilgreifers 30 mit geöffneten Greiferschaufeln 34, wie in Fig. 2b gezeigt, bzw. das Anheben und Absenken eines an dessen Stelle verwendeten und am Trag- oder Halteseil 24 und/oder am Betätigungsseil 44 angebrachten Spezialwerkzeugs (siehe die Fig. 2 bis 5 als Beispiele für derartige Putzwerkzeuge 90) relevant, die als Putzwerkzeug 90 zum Abstreifen und Entfernen von Überbeton dienen und über eine Ansteuerung der Seilwinde/n 21; 22 oder einer hier nicht im Detail gezeigten Freifalleinrichtung mit Freifallbremse dazu entlang der Abschalbohle 60 geführt bewegt werden können.

Die vorliegende Erfindung geht aus von der in der Einleitung beschriebenen grundsätzlichen Praxis, beim Vorliegen von hartnäckig anhaftendem Überbeton an einer

Abschalbohle 60 diesen mittels eines an einer Baumaschine 10 aufgehängten Putzwerkzeugs 90 mechanisch von der Abschalbohle 60 abzustreifen, vorzugsweise durch Abschlagen zu lösen, indem das Putzwerkzeug 90 nach der Abwärtsbewegung entlang der Abschalbohle 60 ein Stück weit angehoben und dann am Sseil 24; 44 hängend kraftschlüssig oder auch im Freifallbetrieb erneut auf den Überbeton abgesenkt wird.

Nach der Erfindung sind ein später noch im Detail beschriebener Automatik-Putzzyklus und in weiterer Verbesserung vorzugsweise eine formschlüssige Führung des Putzwerkzeugs 90 an der Abschalbohle 60 vorgesehen. Mit Blick auf das dabei erfindungsgemäß verwendete Putzwerkzeug 90 kann das Entfernen des Überbetons grundsätzlich auf zumindest zwei Arten erfolgen, die im Folgenden anhand der Fig. 2a-d, 3a-d, 4a-d und 5a-d erläutert werden.

In einer ersten Variante wird als Putzwerkzeug 90 zum Entfernen des Überbetons der zum Ausheben der Schlitzwand verwendete Schlitzwandgreifer oder Seilgreifer 30 selbst verwendet, indem dieser so formschlüssig mit einer Abschalbohle 60 durch einen mechanischen Eingriff mit der Abschalbohle 60 verbunden wird, dass der Schlitzwandgreifer 30 in einem definierten Abstand zur Abschalbohle 60 nur noch in der Längsrichtung der Abschalbohle 60, also vertikal zwangsgeführt verschiebbar ist. Der Begriff "Putzwerkzeug" umfasst daher im Rahmen der Offenbarung den Greifer selbst oder ein später noch zu beschreibendes dediziertes Spezialwerkzeug,

Die Positionierung des Schlitzwandgreifers 30 im verbundenen Zustand wird dabei so gewählt, dass bei geöffneten Greiferschaufeln 34 die Zähne 34a der Schaufel, welche der Abschalbohle 60 zugewandt sind, in einem definierten gleichbleibenden Abstand zur Abschalbohle 60 stehen, so dass durch ein Absenken des Greifers entlang der Abschalbohle 60 der Überbeton mit den Zähnen 34a abgestreift und entfernt werden kann (siehe auch Fig. 2b und 3b).

Die Verbindung des Schlitzwandgreifers 30 mit der Abschalbohle 60 kann beispielsweise über einen Adapter 70, 71 erfolgen, der seitlich an dem Schlitzwandgreifer 30 fest montiert wird. Der Adapter 70, 71 ist dabei so ausgeführt, dass er den mechanischen Eingriff und Formschluss mit der Abschalbohle 60 in einer Weise herstellt, dass der Adapter 70, 71 (und mit diesem der Schlitzwandgreifer 30) zwangsgeführt nur in der Richtung der Längsachse der Abschalbohle verschiebbar ist. Die Ausbildung des formschlüssigen Eingriffs ist abhängig vom jeweiligen Abschalbohlentyp. So gibt es beispielsweise Abschalbohlen 60 mit beidseitigen parallelen Führungsleisten oder -ausnehmungen, die sich in der Längsrichtung der Abschalbohle 60 erstrecken und die der Adapter 71 mit einem allgemein U-förmigen Profil umgreift und hintergreift (siehe Fig. 3b-d). Bei einer weiteren Variante sind die Abschalbohlen 60 mit einer im Querschnitt T-förmigen Nut oder Ausnehmung ausgeführt, die sich in der Längsrichtung erstreckt und in die der Adapter 70 mit einer komplementären Form eingesetzt werden und eingreifen kann und in der Längsrichtung geführt werden kann (siehe Fig. 2b-d).

Zusätzlich kann der Adapter 70, 71 noch mit einem Schneidwerkzeug bzw. einer dedizierten Abstreifvorrichtung 72 versehen sein, das/die analog zu den Greiferzähnen in einem definierten Abstand zur Abschalbohle 60 steht und zusätzlich und ggf. alternativ zu den Greiferzähnen zum Lösen und Abstreifen des Überbetons verwendet werden kann (siehe Fig. 2b und 3b). Der definierte Abstand kann auch Null sein, d. h. die Abstreifvorrichtung 72 kann auch direkten Kontakt zur Abschalbohle 60 haben.

In einer zweiten Variante kommt als Putzwerkzeug 90 ein dediziertes Spezialwerkzeug, beispielsweise in der Form eines Meißels oder Abstreifblocks 80, 81 zum Einsatz, das an Stelle des Schlitzwandgreifers 30 über eine Befestigungsvorrichtung 83, beispielsweise eine Öse, an dem Tragseil 24 und/oder dem Betätigungsseil 44 der Baumaschine befestigt wird und das, wie im Zusammenhang mit dem Adapter zuvor beschrieben, so formschlüssig mit der Abschalbohle 60 durch einen mechanischen Eingriff mit der Abschalbohle 60 verbunden wird, dass das Spezialwerkzeug in einem definierten Abstand zur Abschalbohle 60 in der Längsrichtung der Abschalbohle 60 zwangsgeführt verschiebbar ist (siehe Fig. 4a-d und Fig. 5a-d).

Das Spezialwerkzeug ist dabei mit einer Abstreifvorrichtung 82, beispielsweise in der Form von Zähnen oder einer Klinge versehen, welche im verbundenen Zustand des Spezialwerkzeugs mit der Abschalbohle 60 in einem definierten Abstand zur Abschalbohle 60 stehen, so dass durch das geführte Absenken des Spezialwerkzeugs entlang der Abschalbohle 60 der Überbeton mit der Abstreifvorrichtung 82 abgestreift und entfernt werden kann.

Im Rahmen der vorliegenden Beschreibung wird der Begriff "Putzwerkzeug" einheitlich als Sammelbegriff für alle Varianten einer an der Abschalbohle 60 in deren Längsrichtung zwangsgeführten mechanischen Abstreifvorrichtung 82 zum Abstreifen und Entfernen von Überbeton verwendet und umfasst den Schlitzwandgreifer 30 als alleinige Abstreifvorrichtung, ggf. mit Adapter (an dem ferner ggf. eine dedizierte Abstreifvorrichtung vorgesehen ist) und das Spezialwerkzeug mit dedizierter Abstreifvorrichtung 82.

Gemäß der Erfindung können über entsprechende Erfassungseinrichtungen, insbesondere Messeinrichtungen, welche etwa an den Seilwinden 21; 22 oder an den Umlenkrollen am Kopf 20 des Auslegerarms 18 angeordnet sein können, Kräfte in dem Trag- oder Halteseil 24 und dem Betätigungsseil 44 erfasst werden. Über eine Steuereinrichtung, welche vorzugsweise in der Bedienkabine 17 am Trägergerät 12 angeordnet ist, kann beispielsweise während eines Putzvorgangs eine Zugkraft am Tragseil 24 und/oder am Betätigungsseil 44 angezeigt werden, um als Grundlage für die bereits einleitend beschriebene manuelle Erfassung des Überbetons durch den Bediener zu dienen, nämlich dann, wenn beim Absenken eine Mindest-Zugkraft an dem Tragseil 24 und/oder dem Betätigungsseil 44 unterschritten wird.

Die Auswertung der Zugkraftmessung und die Feststellung, ob die Mindest-Zugkraft an dem Tragseil 24 unterschritten wird, was als Indikator für das Vorhandensein von hartnäckig anhaftendem Überbeton an der Abschalbohle dient, kann auch automatisch durch die Steuereinrichtung erfolgen und dem Bediener signalisiert werden oder im Kontext eines automatischen oder teilautomatischen Putzprogramms zur automatischen Auslösung eines Stoppvorgangs der Seilwinde 21; 22 führen, um das Putzwerkzeug 90 an einer Stoppposition entlang der Abschalbohle 60 anzuhalten, an der der nicht schon in einem ersten Ablauf des Absenkens des Putzwerkzeugs 90 abgestreifte Überbeton vorhanden ist.

Das Erfassen des Vorhandenseins von Überbeton an der Abschalbohle 60 kann, wie ebenfalls einleitend beschrieben, auch zusätzlich oder alternativ visuell manuell (d.h. durch den Bediener) oder ebenfalls automatisch indirekt über eine Erfassung der Auslenkung des Trag- oder Halteseils 24 und/oder des Betätigungsseils 44 oder des Putzwerkzeugs 90 selbst mittels entsprechender Sensoren (beispielsweise durch einen Neigungs- oder Querbeschleunigungssensor, eine Lichtschranke oder durch einen Bildaufnehmer in Form eines CCD oder einer Kamera, deren Signal bzw. Bilddaten mittels Bilderkennungstechniken ausgewertet werden) durch die Steuereinrichtung erfolgen.

Die erfasste Stoppposition des Putzwerkzeugs 90 kann in der Steuereinrichtung als Position für Überbeton gespeichert und für die folgenden Auswertungen und Steuerungsvorgänge verwendet werden.

Im Anschluß an die Feststellung des Vorhandenseins von Überbeton sieht die Erfindung die durch den Bediener manuell ausgelöste oder durch die Steuereinrichtung automatisch initiierte automatische Durchführung eines Automatik-Putzzyklus mittels der Steuereinrichtung vor, bei dem das Putzwerkzeug 90 in einem vordefinierten bzw. programmierten Ablauf von der Stoppposition um eine vorgegebene oder vorwählbare Strecke angehoben und anschließend, bei Erreichen der Anhebehöhe oder -position, wieder automatisch entlang der Abschalbohle 60 abgesenkt wird. Dieser Automatik-Putzzyklus wird, vorzugsweise mit einer vorgegebenen Häufigkeit, automatisch wiederholt, wenn das Putzwerkzeug 90 die Stoppposition nicht passiert hat, was durch eine Überwachung der Position entlang der Abschalbohle 60 und einen Vergleich mit der gespeicherten Stoppposition erfolgen kann, weil das als Indiz dafür dient, dass der Überbeton noch nicht entfernt worden ist, oder erneut über die zuvor beschriebene Erfassung von Zugkraft und/oder Seilauslenkung erfolgen kann.

Die Absenkung des Putzwerkzeugs 90 entlang der Abschalbohle 60 kann in dem Automatik-Putzzyklus entweder über das Seil 24; 44 kraftschlüssig oder im Freifall erfolgen. Die Absenkung im Freifall stellt aufgrund der höheren Geschwindigkeit des Putzwerkzeugs 90 einen größeren Impuls bereit, der das Abstreifen - noch genauer das Abschlagen - des Überbetons erleichtert.

In jedem Fall kann der erfindungsgemäße Automatik-Putzzyklus so ausgestaltet sein, dass beim Absenken des Putzwerkzeugs 90 über das Seil 24; 44 kraftschlüssig oder im Freifall die Seilwinde 21; 22 automatisch abgebremst wird, vorzugsweise in einer vorbestimmten oder vorwählbaren Distanz von, genauer vor der gespeicherten Stoppposition entlang der Abschalbohle 60 oder nach einer vorbestimmten Zeitspanne oder einer gemessenen Wegstrecke nach der Stoppposition, wenn festgestellt wird, dass das Putzwerkzeug 90 die gespeicherte Stoppposition passiert hat. Das Abbremsen der Seilwinde 21; 22 kann dabei mit einem vorab definierten Verzögerungsprofil erfolgen, um eine Erschütterung der Baumaschine 10 und den damit einhergehenden Verschleiß zu minimieren.

Um den Impuls des Putzwerkzeugs 90 zu vergrößern, wenn eine Ausführung des Automatik-Putzzyklus nicht zur Entfernung des Überbetons geführt hat (was beispielsweise durch die Erfassung der Zugkraft und/oder der Neigung des Putzwerkzeugs 90 oder durch eine Überwachung der Position des Putzwerkzeugs 90 entlang der Abschalbohle im Vergleich zur gespeicherten Stoppposition festgestellt werden kann) kann bei der Wiederholung des Automatik-Putzzyklus das Putzwerkzeug 90 automatisch um eine vorgegebene Strecke angehoben werden, die größer ist als die Anhebestrecke bei einer der Wiederholung vorausgegangenen Ausführung des Automatik-Putzzyklus, oder das Putzwerkzeug 90 kann mit einer Geschwindigkeit abgesenkt werden, die höher ist als die Absenkgeschwindigkeit bei einer der Wiederholung vorausgegangenen Ausführung der Absenkung.

Der Prozess kann dabei auch so ausgestaltet sein, dass bei der ersten oder einer weiteren Wiederholung des Automatik-Putzzyklus an derselben Stelle von Überbeton das Putzwerkzeug 90 automatisch im Freifall abgesenkt wird, selbst wenn es in einem vorausgegangenen Ablauf noch am Seil 24; 44 kraftschlüssig abgesenkt wurde. Dadurch kann eine Art gesteuerte "Eskalation" des Löseimpulses nur bei Bedarf erreicht werden, was den Verschleiß der Baumaschine 10 reduziert.

Schließlich kann der Automatik-Putzzyklus auch eine vorzugsweise vorgebbare Begrenzung der Häufigkeit der Wiederholungen vorsehen, verbunden mit einer automatisierten Warnung an den Bediener, wenn eine derartige Grenze erreicht ist.

Das erfindungsgemäße Verfahren kann auch ein automatisches Stoppen der Seilwinde bei Erreichen einer Zielposition des Putzwerkzeugs 90 entlang der Abschalbohle 60 und ggf. eine automatische Rückführung des Putzwerkzeugs 90 in eine Standby-Position nach Erreichen der Zielposition oder im Falle einer Fehlfunktion während des Putzzyklus umfassen.

Der in dem erfindungsgemäßen Verfahren implementierte Automatik-Putzzyklus vereinfacht den komplexen Vorgang beim Entfernen hartnäckig anhaftenden Überbetons für einen Bediener und ermöglicht zum einen eine Bedienung der Baumaschine 10 auch durch weniger erfahrene Bediener und reduziert die mechanischen Belastungen der Baumaschine 10 durch einen kontrollierten und definierten Bewegungsablauf bei dem Putzprozess.

Im Rahmen des erfindungsgemäßen Verfahrens kann, wie bereits einleitend im Zusammenhang mit den Fig. 2 bis 5 erläutert, das Putzwerkzeug 90 entweder ein an dem Seil 24; 44 aufgehängter Schlitzwandgreifer 30 oder ein an dem Seil 24; 44 aufgehängtes Abstreifelement (Spezialwerkzeug) oder ein mit einem an dem Seil 24; 44 aufgehängten Schlitzwandgreifer 30 gekoppeltes Abstreifelement sein, der/das zum mechanischen Abstreifen des an der Abschalbohle 60 anhaftenden Überbetons ausgestaltet ist. Das Putzwerkzeug 90 kann ferner vorzugsweise bei der Bewegung entlang der Abschalbohle 60 formschlüssig an der Abschalbohle 60 geführt werden, vorzugsweise durch einen mechanischen Eingriff des Putzwerkzeugs 90 mit der Abschalbohle 60, wobei dieser Eingriff - wie ebenfalls einleitend beschrieben - auch über einen Adapter realisiert sein kann.

Die Erfindung umfasst - neben dem Verfahren - auch eine Baumaschine 10, die mit einer Vorrichtung zum Putzen einer Abschalbohle, welche zum Bilden einer Schlitzwand im Boden eingesetzt ist, mittels eines Putzwerkzeugs 90, das über ein Seil 24; 44 und eine Seilwinde 21; 22 anhebbar und absenkbar an der Baumaschine 10 angebracht oder anbringbar ist, ausgestattet ist. Die Vorrichtung zum Putzen kann eine dedizierte Steuereinrichtung umfassen, die zum Ausführen des Verfahrens ausgestaltet ist und die mit einer übergeordneten Maschinensteuerung kommuniziert, die mit einer Einrichtung zum Erfassen des Vorhandenseins von Überbeton, vorzugsweise mit einer Messeinrichtung zum Erfassen einer Zugkraft an dem Seil 24; 44 und/oder zum Erfassen einer Seilauslenkung und/oder von Schlappseil, und mit der Seilwinde 21; 22 gekoppelt ist, um die erforderlichen Daten und Steuersignale auszutauschen, oder kann als funktionaler Teil in der übergeordneten Maschinensteuerung implementiert sein.

## Patentansprüche

1. Verfahren zum Putzen einer Abschalbohle (60), welche zum Bilden einer Schlitzwand im Boden eingesetzt ist, mittels einer Baumaschine (10), an der ein Putzwerkzeug (90) mittels eines Seiles (24; 44) und einer Seilwinde (21; 22) anhebbar und absenkbar angeordnet ist, wobei beim Absenken durch das Putzwerkzeug (90) an der Abschalbohle (60) anhaftender Überbeton abgestreift und entfernt wird, mit den Schritten:
a) Absenken des Putzwerkzeugs (90) über das Seil (24; 44) entlang der Abschalbohle (60),
b) Erfassen des Vorhandenseins von nicht durch das Putzwerkzeug (90) entferntem Überbeton an der Abschalbohle (60), vorzugsweise durch Erfassen einer seitlichen Auslenkung des Seils (24; 44) oder von Schlappseilbildung des Seils (24; 44) und/oder einer Zugkraftänderung an dem Seil (24; 44) beim Absenken des Putzwerkzeugs (90), manuell durch einen Bediener oder automatisch durch eine Steuereinrichtung,
c) Stoppen der Seilwinde (21; 22) zum Anhalten des Putzwerkzeugs (90) an einer Stoppposition entlang der Abschalbohle (60), wenn beim Absenken das Vorhandensein von Überbeton festgestellt wird,
d) Durchführen eines Automatik-Putzzyklus mittels einer/der Steuereinrichtung, wobei das Putzwerkzeug (90) von der Stoppposition automatisch um eine vorgegebene Strecke angehoben und anschließend wieder entlang der Abschalbohle (60) abgesenkt wird, und
e) fakultativ Wiederholen des Automatik-Putzzyklus, wenn das Vorhandensein von Überbeton an der Stoppposition weiterhin festgestellt wird.

2. Verfahren nach Anspruch 1,
**dadurch gekennzeichnet,**
**dass** die Stoppposition des Putzwerkzeugs (90) im Schritt c) automatisch erfasst und gespeichert wird.

3. Verfahren nach Anspruch 1 oder 2,
**dadurch gekennzeichnet,**
**dass** in dem Automatik-Putzzyklus das Putzwerkzeug (90) über das Seil (24; 44) kraftschlüssig oder im Freifall abgesenkt wird.

4. Verfahren nach Anspruch 3,
**dadurch gekennzeichnet,**
**dass** beim Absenken des Putzwerkzeugs (90) über das Seil (24; 44) kraftschlüssig oder im Freifall die Seilwinde (21; 22) automatisch abgebremst wird, vorzugsweise in einer vorbestimmten Distanz nach der Stoppposition entlang der Abschalbohle (60) oder nach einer vorbestimmten Zeitspanne, wenn festgestellt wird, dass das Putzwerkzeug (90) die Stoppposition passiert hat.

5. Verfahren nach Anspruch 4,
**dadurch gekennzeichnet,**
**dass** das Abbremsen der Seilwinde (21; 22) mit einem vorab definierten Verzögerungsprofilerfolgt.

6. Verfahren nach einem der Ansprüche 1 bis 5,
**dadurch gekennzeichnet,**
**dass** bei der Wiederholung des Automatik-Putzzyklus das Putzwerkzeug (90) um eine vorgegebene Strecke angehoben wird, die größer ist als die Anhebestrecke bei einer der Wiederholung vorausgegangenen Ausführung des Automatik-Putzzyklus, oder das Putzwerkzeug (90) mit einer Geschwindigkeit abgesenkt wird, die höher ist als die Absenkgeschwindigkeit bei einer der Wiederholung vorausgegangenen Ausführung des Schritts d).

7. Verfahren nach einem der Ansprüche 1 bis 6,
**dadurch gekennzeichnet,**
**dass** bei der Wiederholung des Automatik-Putzzyklus das Putzwerkzeug (90) im Freifall abgesenkt wird.

8. Verfahren nach einem der Ansprüche 1 bis 7,
**dadurch gekennzeichnet,**
**dass** beim Wiederholen des Automatik-Putzzyklus dieser automatisch mit einer vorgegebenen Häufigkeit wiederholt wird.

9. Verfahren nach einem der Ansprüche 1 bis 8,
**dadurch gekennzeichnet,**
**dass** die Zugkraft an dem Seil (24; 44) mit einer Messeinrichtung direkt oder indirekt erfasst wird.

10. Verfahren nach einem der Ansprüche 1 bis 9,
**dadurch gekennzeichnet,**
**dass** das Vorhandensein von Überbeton indirekt durch einen Sensor, der eine Neigung des Putzwerkzeugs (90) oder eine seitliche Auslenkung des Seils (24; 44) oder Schlappseilbildung des Seils (24; 44) erfasst, festgestellt wird.

11. Verfahren nach einem der Ansprüche 1 bis 10,
**dadurch gekennzeichnet,**
**dass** die Seilwinde (21; 22) an der Stoppposition entlang der Abschalbohle (60) im Schritt c) automatisch durch die Steuereinrichtung gestoppt wird, wenn beim Absenken das Vorhandensein von Überbeton festgestellt wird, insbesondere indem eine Mindest-Zugkraft an dem Seil (24;44) unterschritten wird und/oder eine zulässige seitliche Auslenkung des Seils (24; 44) überschritten wird und/oder Schlappseilbildung des Seils (24; 44) festgestellt wird.

12. Verfahren nach einem der Ansprüche 1 bis 11,
**dadurch gekennzeichnet,**
**dass** das Putzwerkzeug (60) entweder ein an dem Seil (24; 44) aufgehängter Schlitzwandgreifer (30) oder ein an dem Seil (24; 44) aufgehängtes Abstreifelement oder ein mit einem an dem Seil (24; 44) aufgehängten Schlitzwandgreifer (30) gekoppeltes Abstreifelement ist, der/das zum mechanischen Abstreifen des an der Abschalbohle (60) anhaftenden Überbetons ausgestaltet ist, und
**dass** das Putzwerkzeug (90) vorzugsweise bei der Bewegung entlang der Abschalbohle (60) formschlüssig an der Abschalbohle (60) geführt wird, vorzugsweise durch einen Eingriff des Putzwerkzeugs (90) mit der Abschalbohle (60).

13. Verfahren nach einem der Ansprüche 1 bis 12,
**dadurch gekennzeichnet,**
**dass** das Durchführen des Automatik-Putzzyklus und/oder das fakultative Wiederholen des Automatik-Putzzyklus jeweils manuell durch den Bediener oder automatisch durch die Steuereinrichtung gestartet wird.

14. Baumaschine mit einer Vorrichtung zum Putzen einer Abschalbohle (60), welche zum Bilden einer Schlitzwand im Boden eingesetzt ist, mittels eines Putzwerkzeugs (90), das über ein Seil (24; 44) und eine Seilwinde (21; 22) anhebbar und absenkbar an der Baumaschine (10) angebracht oder anbringbar ist, wobei die Vorrichtung zum Putzen eine Steuereinrichtung umfasst, die mit einer Einrichtung zum Erfassen des Vorhandenseins von Überbeton, vorzugsweise mit einer Messeinrichtung zum Erfassen einer Zugkraft an dem Seil (24; 44) und/oder einer Messeinrichtung zum Erfassung einer seitlichen Auslenkung des Seils (24; 44) und/oder einer Messeinrichtung zum Erfassen von Schlappseil, und mit der Seilwinde (21; 22) gekoppelt ist und die zum Ausführen des Verfahrens nach einem der Ansprüche 1 bis 13 ausgestaltet ist.

15. Baumaschine nach Anspruch 14,
**dadurch gekennzeichnet,**
**dass** das Putzwerkzeug (90) entweder ein an dem Seil (24;44) aufgehängter Schlitzwandgreifer (30) oder ein an dem Seil (24; 44) aufgehängtes Abstreifelement oder ein mit einem an dem Seil (24; 44) aufgehängten Schlitzwandgreifer (30) gekoppeltes Abstreifelement ist, der/das zum mechanischen Abstreifen des an der Abschalbohle (60) anhaftenden Überbetons ausgestaltet ist.

16. Baumaschine nach Anspruch 14 oder 15,
**dadurch gekennzeichnet,**
**dass** das Putzwerkzeug (90) so ausgestaltet ist, dass es bei der Bewegung entlang der Abschalbohle (60) formschlüssig an der Abschalbohle (60) geführt ist, vorzugsweise durch einen Eingriff des Putzwerkzeugs (90) mit der Abschalbohle (60).
